# EUROPÄISCHE PATENTSCHRIFT

(11) **EP 3 077 745 B1**
(45) Veröffentlichungstag und Bekanntmachung des Hinweises auf die Patenterteilung: **24.06.2020**
(21) Anmeldenummer: 14805240.0
(22) Anmeldetag: 26.11.2014
(51) Int. Cl.: F25D 25/02

(54) **HAUSHALTSKÄLTEGERÄT MIT EINER HORIZONTALEN TRENNWAND IM INNENRAUM**
DOMESTIC REFRIGERATION APPLIANCE COMPRISING A HORIZONTAL PARTITION IN THE INTERIOR
RÉFRIGÉRATEUR DOMESTIQUE COMPORTANT UNE CLOISON HORIZONTALE DANS L'ESPACE INTÉRIEUR

(30) Priorität: 06.12.2013 DE 102013225094
(43) Veröffentlichungstag der Anmeldung: 12.10.2016
(73) Patentinhaber: BSH Hausgeräte GmbH, 81739 München (DE)
(72) Erfinder: BECKE, Christoph, 83109 Grosskarolinenfeld (DE); EICHER, Max, 80689 München (DE); FÖRSTERLING, Klaus, 83123 Amerang (DE); HARTWEIN, Christine, 80469 München (DE); KESSLER, Andreas, 81827 München (DE); KLEINLEIN, Philipp, 81371 München (DE); STAUD, Ralph, 81667 München (DE); TISCHER, Thomas, 85540 Haar (DE)
(86) Internationale Anmeldenummer: PCT/EP2014/075609
(87) Internationale Veröffentlichungsnummer: WO 2015/082265

(56) Entgegenhaltungen:
- EP-A1- 1 154 211
- JP-A- H09 113 124
- US-A- 4 850 206
- US-A1- 2006 248 916

## Beschreibung

Die Erfindung betrifft ein Haushaltskältegerät mit einem Innenraum zur Aufnahme von Lebensmitteln, der durch Wände eines Innenbehälters begrenzt ist. Darüber hinaus umfasst das Haushaltskältegerät zumindest eine im Innenraum angeordnete Trennwand.

Aus der WO 2011/026749 A2 ist ein Kältegerät mit einem Gemüsefach bekannt. Eine Schale zum Aufnehmen des Gemüses kann in den Innenraum eingebracht und herausgenommen werden. Diese Schale ist von oben her durch einen Deckel abdeckbar. An schräg ausgebildeten Oberkanten der Schale liegt der Deckel im geschlossenen Zustand auf. Oberhalb des Deckels ist eine weitere Platte angeordnet, an der eine Frontleiste ausgebildet ist, an welcher ein Bedienelement bewegbar positioniert ist. Das Bedienelement kann parallel zur Frontleiste verschoben werden und ist dazu mit einer schräg verlaufenden Führungsbahn in Form eines Schlitzes, der in dem Deckel ausgebildet ist, gekoppelt. Abhängig von dieser Verschiebung dieses Schiebers erfolgt dann ein Anheben des Deckels, der über eine entsprechende mechanische Kopplung mit der darüber angeordneten Platte gekoppelt ist.

Darüber hinaus ist aus der DE 40 40 341 C2 eine Frischhaltebox mit einem verschließbaren Deckel bekannt. Auch diese Box ist in einen Innenraum eines Haushaltskältegeräts einsetzbar.

Bei beiden aus dem Stand der Technik bekannten Ausführungen ist es vorgesehen, das darin eingebrachte Kühlgut, beispielsweise in Form von Gemüse, Salate, Fleisch, Obst und dergleichen vor unerwünscht schnellem Austrocknen zu bewahren. Die in dem Zusammenhang auftretenden Probleme sind bereits in der DE 40 40 341 C2 hinlänglich erläutert.

Der Innenraum ist hier umfänglich belegt und Bauteile stehen weit nach vorne. Dadurch ist der Platz für die Tür und Türabsteller im geschlossenen Zustand begrenzt.

EP 1 154 221 A1 offenbart einen Kühlschrank mit einer abnehmbaren Abdeckung für einen Behälter, umfassend eine festen Stützrahmen, der eine Öffnung definiert, um auf den Behälter zuzugreifen, ein Frontpanel, das rotierbar an dem Stützrahmen angeordnet ist und einen Teil der Öffnung verschließen kann und ein Rückpanel, das verschiebbar an dem Stützrahmen angeordnet ist, um einen Teil der Öffnung verschließen kann. Die beiden Panele können die gesamte Öffnung verschließen.

JP 09-113124 A offenbart einen Gemüseaufbewahrungsbehälter, umfassend einen Behälter mit einer oberen Öffnung, einem Deckelkörper nahe der oberen Öffnung mit einer Vielzahl von Konvektionslöchern vor und hinter einem oberen Teil des Deckelkörpers. Eine Boxförmige obere Platte ist mit dem hinteren Konvektionsloch des Deckelkörpers höher angeordnet als eine Lebensmittelträgerfläche des Deckelkörpers. Eine niedrigere Platte hat eine Mehrzahl winziger Löcher. Die obere Platte und die untere Platte sind zusammengefügt.

US 4,850,206 offenbart eine Feuchtigkeitssteuerung beinhaltend einen Behälter und einen Fachboden mit Öffnungen in einer Front und rückwärtig einen Raum zwischen dem Behälter und dem Fachboden, um eine Durchflussventilation bereitzustellen, wenn beide geöffnet sind. Der Fachboden beinhaltet lateral verschiebbare Klappen zum Abdichten der Frontdurchgänge und einer Dämpfungslasche zum Abdichten des rückwärtigen Durchgangs. Ein Dämpferaktuatorarm verbindet die Dämpferlasche und die Frontklappe, um beide gleichzeitig mittels eines einzigen lateral verschiebbaren Betätigungsknopfes betätigen zu können.

Es ist Aufgabe der vorliegenden Erfindung, ein Haushaltskältegerät zu schaffen, bei welchem der Bauraum des Innenraums verbessert ausgenutzt ist.

Diese Aufgabe wird durch ein Haushaltskältegerät, welches die Merkmale nach Anspruch 1 aufweist, gelöst.

Die Erfindung betrifft ein Haushaltskältegerät mit einem Innenraum zur Aufnahme von Lebensmitteln, der durch Wände eines Innenbehälters begrenzt ist. Darüber hinaus umfasst das Haushaltskältegerät eine horizontal orientierte Trennplatte bzw. Trennwand, die in dem Innenraum angeordnet ist. Ferner umfasst das Haushaltskältegerät eine Tür zum Verschließen des Innenraums. Ein wesentlicher Gedanke der Erfindung ist darin zu sehen, dass die Trennwand in einem in Tiefenrichtung des Haushaltskältegeräts betrachtet vorderen Bereich ein in vertikaler Richtung des Haushaltskältegeräts betrachtet nach unten abgesenktes Podest aufweist. Dadurch ist die Trennwand in ihrer gesamten Oberfläche gestuft ausgebildet. Durch diese Ausgestaltung ist der Bauraum des Innenraums verbessert ausgenutzt und die Anordnung der Bauteile zueinander kann flexibler und kompakter erfolgen.

Vorzugsweise ist vorgesehen, dass sich das Podest über die gesamte Breite der Trennwand erstreckt. Dadurch kann über die gesamte Breite eine verbesserte Nutzung des Bauraums im Innenraum erfolgen.

Vorzugsweise ist vorgesehen, dass eine Oberseite des Podests mit einem hinteren Rand an einen schräg nach oben und hinten orientierten Oberflächenbereich der Trennwand angrenzt. Diese Ausgestaltung wird einerseits durch die gestufte Oberseitengestaltung der Trennwand spezifiziert und es ist somit kein diskreter vertikaler Übergang vorhanden. Dadurch kann dieser Oberflächenbereich auch als Aufschieberampe für andere Komponenten benutzt werden. Im Wesentlichen ist dieser Oberflächenbereich in seiner Orientierung im Raum jedoch dahingehend vorteilhaft, dass er zur Aufnahme von weiteren Elementen, beispielsweise einer Anzeigeeinheit verwendet werden kann. Es kann somit gerade durch diese Schrägstellung des Oberflächenbereichs dann auch die verbesserte Wahrnehmbarkeit von angezeigten Informationen für einen Nutzer und somit auch Beobachter erfolgen. Vorzugsweise ist die Anzeigeeinheit zur Anzeige eines symbolischen Feuchtegehalts in einem Frischhaltebehälter, der in dem Innenraum des Haushaltskältegeräts angeordnet ist, ausgebildet.

Vorzugsweise ist vorgesehen, dass sich der Oberflächenbereich über die gesamte Breite der Trennwand erstreckt. Zum einen wird hier dann eine gleichmäßige Geometrie geschaffen, die in Breitenrichtung wenig Vorsprünge und Ecken sowie Kanten aufweist.

Vorzugsweise ist vorgesehen, dass sich der hintere Rand des Podests parallel zu einem Frontrand erstreckt. Dadurch wird ein gleichmäßiger rechteckiger Oberseitenbereich des Podests geschaffen, der somit in Tiefenrichtung und in Breitenrichtung jeweils an den dann gegenüberliegenden Rändern somit gleich dimensioniert ist und somit eine besonders hervorzuhebende Absenkung bezüglich einer dann erzeugten zusätzlichen Volumenvergrößerung gebildet ist.

Vorzugsweise ist vorgesehen, dass durch das Podest von unten und durch den Oberflächenbereich von hinten ein Aufnahmeraum für einen Türabsteller an der Tür im geschlossenen Zustand der Tür begrenzt ist. Diese Absenkung der Trennwand im vorderen Bereich durch Erzeugung des mit seiner Oberseite tieferliegenden Podests wird somit eine Volumenvergrößerung und ein zusätzlicher Aufnahmeraum geschaffen, der insbesondere durch einen Türabsteller an einer Innenseite der Tür benutzt werden kann.

Es kann vorgesehen sein, dass das frontseitig abgesenkte Podest der Trennwand durch eine Materialverdünnung und somit eine in vertikaler Richtung betrachtet dünnere Ausgestaltung der Trennwand im Vergleich zu den dann anderen Trennwandbereichen gestaltet ist. Durch diese Ausgestaltung wird dann allein durch die Verdünnung ein entsprechend gleiches Zuwachsverhalten der Volumenvergrößerung für andere Komponenten, insbesondere einen Türabsteller, erreicht.

Vorzugsweise ist vorgesehen, dass ein in Tiefenrichtung nach hinten an das Podest anschließendes Wandteil der Trennwand in vertikaler Richtung dicker ausgebildet ist als das Podest. Dadurch wird die Stabilität der Trennwand erhöht, insbesondere dann, wenn sich dieser Wandteil in vertikaler Richtung sowohl nach oben als auch nach unten jeweils weiter erstreckt, als das Podest.

Vorzugsweise ist vorgesehen, dass in diesem hinteren Wandteil Luftführungskanäle für Kühlluft ausgebildet sind. Dadurch kann dann insbesondere durch eine rückseitige Ankopplung einer Lufteinströmung diese entsprechend in der Trennwand geführt und an definierten Luftaustrittsöffnungen wieder herausgeleitet werden.

Die Trennwand ist somit ein multifunktionales Bauteil, welches neben einer Volumenseparierung und gegebenenfalls einer Funktionalität als Fachboden zum Aufstellen von weiteren Gegenständen und/oder Lebensmitteln auch Bestandteil einer Luftführungsvorrichtung ist.

Durch die Integration derartiger Luftführungskanäle sind diese ebenfalls bauraumminimiert angeordnet und auch entsprechend geschützt vor äußeren Krafteinflüssen, da sie diesbezüglich quasi in der Trennwand eingebettet und umschlossen angeordnet sind.

Vorzugsweise ist vorgesehen, dass die Trennwand ein thermisch isolierendes Element ist, wobei hier vorzugsweise vorgesehen ist, dass es eine Hülle aufweist, die ein thermisch isolierendes Material, beispielsweise ein Schaummaterial, umgibt. Dadurch wird eine weitere Funktionalität dieser Trennwand erzeugt.

Vorzugsweise ist vorgesehen, dass zumindest eine Luftausströmöffnung an einer Unterseite der Trennwand an einem Übergang zwischen dem Podest und dem Wandteil ausgebildet ist. Dadurch kann sehr gezielt eine Kühlluftströmung örtlich ausgeleitet und nach unten geleitet werden und ein vorzugsweise unter der Trennwand angeordneter Frischhaltebehälter mit Kühlluft von oben angeströmt werden.

Erfindungsgemäß ist vorgesehen, dass das Haushaltskältegerät einen im Innenraum angeordneten Frischhaltebehälter für Lebensmittel aufweist, der eine Schublade bzw. Schale und einen zum Abdecken der Schublade angeordneten Deckel aufweist, welcher mit einer Lagerungsvorrichtung zum Öffnen und Schließen der Schublade im Innenraum anhebbar und absenkbar gelagert ist, unter die Trennwand direkt oberhalb dem Deckel angeordnet ist. Durch diese Ausgestaltung und Anordnung der Trennwand wird somit die volle Funktionalität des Frischhaltebehälters und des bewegbaren Deckels uneingeschränkt erreicht und in dem Zusammenhang stellt dann die Trennwand auch einen zusätzlichen Fachboden dar, so dass oberhalb des Frischhaltebehälters unmittelbar benachbart auch ein Aufstellen von anderen Komponenten und Lebensmitteln ermöglicht ist, ohne dass der Deckel davon direkt dann beeinträchtigt werden würde.

Erfindungsgemäß ist vorgesehen, dass der Deckel mittels eines Bedienelements betätigbar ist, wobei dieses Bedienelement an dem Podest der Trennwand angeordnet ist. Dadurch wird eine sehr exponierte Stellung des Bedienelements vorgegeben, die für einen Nutzer leicht zugänglich ist und dadurch auch das Bedienelement uneingeschränkt und ergonomisch betätigbar ist.

Besonders vorteilhaft ist es, wenn das Bedienelement auf der Oberseite des Podests angeordnet ist und somit von oben zugänglich und insbesondere drehbar ist. Dazu kann eine Drehung um eine vertikale Achse vorteilhaft vorgesehen sein.

Das Haushaltskältegerät umfasst einen Innenraum zur Aufnahme von Lebensmitteln, der durch Wände eines Innenbehälters begrenzt ist. In dem Innenraum ist zumindest ein Frischhaltebehälter angeordnet, der zur Aufnahme von Lebensmitteln ausgebildet ist. Der Frischhaltebehälter weist eine Schale auf. Er weist darüber hinaus einen Deckel auf, der zum Abdecken der Schale ausgebildet ist. Darüber hinaus ist eine Lagerungsvorrichtung ausgebildet, mit welcher der Deckel zum Öffnen und Schließen der Schale im Innenraum anhebbar und absenkbar gelagert ist. Das Haushaltskältegerät umfasst darüber hinaus ein Bedienelement, mit welchem der Deckel betätigbar ist. Darüber hinaus ist eine Trennwand beziehungsweise eine Trennplatte vorgesehen, die direkt oberhalb dem Deckel in dem Innenraum angeordnet ist und an welchem das Bedienelement angeordnet ist. Die Trennwand weist an einer dem Deckel abgewandten Oberseite eine Anzeigeeinheit zur Anzeige des Feuchtegehalts in dem Frischhaltebehälter auf. Durch eine derartige Ausgestaltung wird dem Nutzer grundsätzlich eine Information über den Feuchtegehalt mitgeteilt, so dass er auch dann, wenn die Stellung des Deckels nicht unmittelbar und eindeutig einsehbar ist, entsprechend informiert ist. Darüber hinaus ist gerade durch diese spezifische exponierte Position die Information jederzeit und intuitiv von einem Nutzer wahrnehmbar und einsehbar. Unmittelbar dann, wenn er praktisch in Richtung des Frischhaltebehälters bei geöffneter Tür des Haushaltskältegeräts und in den Innenraum in Richtung des Frischhaltebehälters blickt, fällt die Information über den Feuchtegehalt in den Blickbereich.

Vorzugsweise ist vorgesehen, dass die Oberseite der Trennwand uneben ausgebildet ist und die Anzeigeeinheit in einem schräg nach oben und hinten orientierten Oberflächenbereich der Oberseite angeordnet ist, der somit insbesondere quasi einen schrägen Stufenabschnitt darstellt. Dies ist eine besonders hervorzuhebende Ausführung, da damit die Sichtbarkeit und Wahrnehmbarkeit nochmals verbessert ist und gerade aufgrund der Position des Frischhaltebehälters in dem Innenraum und der Blickrichtung der Augen eines Nutzers hier ein sehr vorteilhafter Winkel gegeben ist, um die Anzeige wahrnehmen zu können.

Vorzugsweise ist vorgesehen, dass der Oberflächenbereich gegenüber einem Frontrand der Trennwand nach hinten zurückversetzt angeordnet ist und sich parallel zum Frontrand erstreckt. Durch diese Ausgestaltung und ein nach hinten Absetzen wird auch ein gewisser Stoßschutz erreicht, so dass beim Herausnehmen von Lebensmitteln aus dem Innenraum oder beim Befüllen diese Anzeigeeinheit nicht unmittelbar die vorderste Kante darstellt, an der dann ein Gegenstand anstoßen könnte. Darüber hinaus ist durch diese zurückversetzte Anordnung gerade bei Ausgestaltungen, bei denen in einer Tür auch im Hinblick auf die vertikale Lage ortsspezifisch Türabsteller angeordnet sind, ein zusätzlicher Bauraum geschaffen, um zwischen der zurückversetzten Anordnung der Anzeigeeinheit und einem Frontrand auch noch bei geschlossener Tür einen Türabsteller einbringen zu können.

Vorzugsweise ist vorgesehen, dass die Anzeigeeinheit in einer Blende ausgebildet ist. Diese stellt somit auch zusätzlich gleich einen Träger dar und ermöglicht eine nochmals verbessertere Anzeigemöglichkeit und zusätzlich verbesserte Wahrnehmbarkeit.

Vorzugsweise ist vorgesehen, dass die Blende zerstörungsfrei lösbar an der Trennwand angeordnet ist. Dadurch kann zu Wartungszwecken, Reinigungszwecken oder Austauschzwecken ein separates Bauteil bereitgestellt werden, welches dann Vorteile bezüglich der vorab genannten Eigenschaften bietet. Nicht zuletzt kann durch eine derartige reversibel vorgesehene Abnahme und wieder Anbringung auch eine gewisse Typendifferenzierung erfolgen, so dass bei unterschiedlichen Haushaltsgerätetypen oder unterschiedlichen Marken auch bei ansonsten Gleichteilen eine unterschiedliche Blende verwendet werden kann.

Vorzugsweise ist vorgesehen, dass die Blende in einem Grundteil der Trennwand eingebettet angeordnet ist. Dadurch ist sie positionsstabil angeordnet und fügt sich in das Gesamtbild der Trennwand entsprechend ein.

Besonders vorteilhaft ist es, dass die Blende im in das Grundteil eingesetzten Zustand mit ihrer Oberseite bündig mit einer an die Blende angrenzenden Oberseite des Grundteils angeordnet ist. Durch eine derartige flächenbündige Anordnung werden unerwünschte Kanten und Vorsprünge vermieden und auch ein sehr einheitliches, beruhigtes Bild geschaffen. Auch ist dies vorteilhaft bezüglich der bereits oben genannten Ausgestaltung, bei welcher in diesem vorderen Bereich bei geschlossener Tür ein Türabsteller sich zwischen dem Frontrand und diesem schräg nach oben stehenden, erhabenen Oberflächenbereich sich erstrecken kann.

Vorzugsweise ist vorgesehen, dass sich die Blende in Tiefenrichtung des Haushaltskältegeräts betrachtet von einem hinteren Rand des Oberflächenbereichs bis zum Frontrand erstreckt und einen Teilbereich des Frontrands bildet. Die bereits oben genannten Vorteile werden hier nochmals bekräftigt.

Vorzugsweise ist vorgesehen, dass das Bedienelement im Flächenbereich der Blende angeordnet ist und in Tiefenrichtung des Haushaltskältegeräts betrachtet vor dem schrägen Oberflächenbereich angeordnet ist. Dadurch wird ein sehr kompakter Aufbau der Anzeige und Bedienmöglichkeiten geschaffen. Darüber hinaus ist durch diese spezifische Stellung des Bedienelements auch der Sichtbereich zur Anzeigeeinheit nicht beeinträchtigt, und dennoch kann ein Nutzer leicht wahrnehmbar bereits bei der Betätigung des Bedienelements auch die Feuchtegehaltanzeige wahrnehmen. Darüber hinaus ist gerade diese örtliche Anbringung des Bedienelements für einen Nutzer vorteilhaft, da es somit leicht zugänglich ist und ergonomisch bedienbar ist. Es kann vorgesehen sein, dass das Bedienelement gegenüber dem Frontrand nach hinten zurück versetzt ist. Es kann jedoch auch vorgesehen sein, dass das Bedienelement mit einer Mantelwand geringfügig nach vorne über den Frontrand übersteht. Gerade dann, wenn das Bedienelement ein scheibenförmiges oder diskusförmiges Bedienelement ist, welches um eine vertikale Achse drehbar ist, kann dies auch eine vorteilhafte Ausführung sein. Der Nutzer kann dann bereits durch frontseitiges Berühren der Mantelwand eine Betätigung in Form einer Drehbewegung erzeugen.

Vorzugsweise ist vorgesehen, dass die Anzeigeeinheit zur symbolhaften Anzeige des Feuchtegehalts ausgebildet ist. Dies bedeutet, dass nicht explizit Zahlenwerte über den Feuchtegehalt angezeigt werden, sondern dass lediglich über Symbolinformationen auf den Feuchtegehalt durch einen Nutzer rückgeschlossen werden kann. So kann in dem Zusammenhang eine Mehrzahl von diskreten Objekten bzw. Objektelementen vorhanden sein, die jeweils dann auch einer spezifischen Stellung des Deckels zugeordnet sind und damit einen erzeugten Feuchtegehalt repräsentieren. So ist beispielsweise bei einem geschlossenen Deckel und einer aktivierten Klimatisierung in diesem Frischhaltebehälter ein hoher Feuchtegehalt vorherrschend. Wird der Deckel in die vollständig geöffnete Stellung verbracht, so geht dies mit einem reduzierten Feuchtegehalt einher. Darüber hinaus kann auch noch eine zumindest zwischen der vollständig geöffneten und der vollständig geschlossenen Stellung dritte Zwischenstellung vorgesehen sein, bei der dann ein dazwischen liegender Feuchtegehalt in dem Frischhaltebehälter vorherrscht.

Diese Informationen reichen üblicherweise auch für einen Nutzer aus, um anhand davon entscheiden zu können, ob der Deckel angehoben oder gesenkt werden soll und somit eine Feuchte erhöht oder erniedrigt werden soll.

Vorzugsweise ist vorgesehen, dass an dem Oberflächenbereich eine Mehrzahl von separaten Objekten ausgebildet ist und jedes Objekt einen anderen Feuchtegehalt symbolisiert, wobei das zur momentanen Verdeutlichung des Feuchtegehalts aktive Objekt farblich individuell gekennzeichnet ist. Dies ist eine weitere vorteilhafte Ausführung, da der Nutzer dann sofort, und intuitiv durch die Farbkennzeichnung den Feuchtegehalt dahingehend erkennen kann, ob der Deckel geöffnet oder geschlossen ist und somit eine hohe oder eine niedrige Luftfeuchte in dem Frischhaltebehälter vorherrscht. Es kann hier vorgesehen sein, dass beispielsweise die Mehrzahl der Objekte einfache geometrische Elemente sind, die durch Hinterlegung eines Farbelements dann kenntlich gemacht sind. Es können andererseits jedoch auch konkrete Objekte, wie beispielsweise Gemüse oder Obst in einer Reihe an der Anzeigeeinheit angezeigt sein, die dann ebenfalls individuell farblich hinterlegt werden können.

In einer vorteilhaften Ausführung ist vorgesehen, dass die farbliche Kennzeichnung eines Objekts abhängig von der Stellung des Deckels ist. Dadurch wird eine Kopplung geschaffen, die mit dem Betätigen des Bedienelements und dem dadurch erfolgenden Anheben oder Absenken des Deckels automatisch auch gleich eine entsprechende Farbänderung und Kennzeichnung eines Objekts durchführt. Dadurch wird dem Nutzer unverzüglich eine entsprechende Information über den Feuchtegehalt präsentiert.

Vorzugsweise ist vorgesehen, dass eine Änderung der farblichen Kennzeichnung an die Betätigung des Bedienelements und der damit einhergehenden Verstellung des Deckels gekoppelt ist, insbesondere gleichzeitig mit der Verstellung des Deckels einhergehend ist.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Haushaltskältegeräts;
- Fig. 2: eine perspektivische Darstellung eines Frischhaltebehälters gemäß einem ersten Ausführungsbeispiel;
- Fig. 3: eine perspektivische Darstellung eines weiteren Ausführungsbeispiels eines Frischhaltebehälters und einer Trennwand; und
- Fig. 4: eine perspektivische Schnittdarstellung durch ein Ausführungsbeispiel einer Trennwand.

In den Figuren werden gleiche oder funktionsgleiche Elemente mit den gleichen Bezugszeichen versehen.

In Fig. 1 ist in einer beispielhaften Darstellung ein Haushaltskältegerät 1 gezeigt, welches als Kühl-Gefrier-Kombigerät ausgebildet ist. Das Haushaltskältegerät 1 umfasst einen Korpus 2 mit einem Innenbehälter 3. Der Innenbehälter 3 begrenzt mit seinen Wänden einen ersten Innenraum, der ein Kühlraum 4 ist, und einen darunter angeordneten, davon separierten zweiten Innenraum, der ein Gefrierraum 5 ist. Der Kühlraum 4 dient im Allgemeinen zum frostfreien Kühlen von Kühlgut, vorzugsweise bei Temperaturen zwischen +4° C und +8° C. Der Kühlraum 4 kann jedoch auch als Null-Grad-Fach, insbesondere zum Frischhalten von Obst oder Gemüse ausgebildet sein. Der Kühlraum 4 ist bei geöffneter Tür 6, die frontseitig den Raum 4 verschließt, zugänglich.

Der Gefrierraum 5 dient im Allgemeinen zum Tiefgefrieren von Gefriergut, bei beispielsweise -18° C. Der Gefrierraum 5 ist bei geöffneter Gefrierraumtür 7 zugänglich.

In dem Kühlraum 4 ist ein Kühlgut- beziehungsweise Frischhaltebehälter 8 ausziehbar gelagert, der mittels eines über dem Frischhaltebehälter 8 gelagerten Deckels 9 verschließbar ist. Über dem Deckel 9 kann, wie dargestellt, eine zusätzliche Abdeckung 10, beispielsweise in Form eines Glasfachbodens, angeordnet sein.

Der Innenbehälter 3 weist zwei gegenüberliegende vertikale Seitenwände 3a und 3b auf.

Vorzugsweise ist vorgesehen, dass zwischen dem Deckel 9 und der Abdeckung 10 eine Trennwand 11 angeordnet ist. Durch diese ist der Frischhaltebehälter 8 von dem verbleibenden restlichen Teilvolumen des Innenraums beziehungsweise Kühlraums 4 separiert.

Der Deckel 9 ist mittels einer Lagerungsvorrichtung 12 zum Öffnen und Schließen des Frischhaltebehälters 8 im Innenraum 4 anhebbar und absenkbar gelagert. Insbesondere die Lagerungsvorrichtung 12 umfasst ein Bedienelement 13, mit welchem der Deckel 9 betätigbar ist. Das Bedienelement 13 ist zur Betätigung des Deckels 9 auf einem Betätigungsweg um eine Achse drehbar und zumindest in einer Drehstellung entlang des Betätigungswegs verrastbar.

Das Bedienelement 13 ist in einem Zwischenraum zwischen dem Deckel 9 und der Trennwand 11 angeordnet und erstreckt sich nur teilweise nach vorne aus diesem Zwischenraum heraus, so dass es zur Tür 6 hin und somit frontseitig frei zugänglich und durch einen Nutzer betätigbar ist.

Die in vertikaler Richtung und somit in y-Richtung oberhalb des Deckels 9 angeordnete Trennwand 11 ist im gezeigten Ausführungsbeispiel dahingehend gestaltet, dass sie auch als Trägerplatte für den Deckel 9 dient. Der Deckel 9 ist somit bei diesem Ausführungsbeispiel ausschließlich an dieser Trennwand 11 gelagert und kann relativ zu dieser Trennwand 11 verschoben werden, um dann gegenüber einer Schale bzw. einer Schublade 15 des Frischhaltebehälters 8 angehoben oder abgesenkt zu werden, um den geöffneten oder geschlossenen Zustand des Frischhaltebehälters 8 einstellen zu können.

Der Frischhaltebehälter 8 umfasst den Deckel 9 und die Schublade 15.

Die horizontale Trennplatte beziehungsweise die Trennwand 11 umfasst einen Grundkörper beziehungsweise ein Grundteil 14 und ein dazu separates und zerstörungsfrei lösbar an dem Grundteil 14 anbringbares plattenartiges Element in Form einer Blende 21 an einem Podest 16. Das Grundteil 14 umfasst einen Frontrand 17 und einen in Tiefenrichtung (z-Richtung) gegenüber dem Frontrand 17 nach hinten zurückversetzten, schräg nach oben und hinten orientierten Oberflächenbereich 18. Diesbezüglich ist somit eine Schrägstufe ausgebildet. Dieser geneigte Oberflächenbereich 18 ist praktisch streifenartig ausgebildet und erstreckt sich insbesondere über die gesamte Breite des Grundteils 14 und ist an einer Oberseite 19, die dem Deckel 9 abgewandt ist, ausgebildet. In diesem Grundteil 14 ist eine Blende 20 eingebettet angeordnet, so dass eine Oberseite 21 der Blende 20 bündig mit einer Oberseite 22, die einen Teilbereich der Oberseite 19 darstellt, angeordnet ist. Die Blende 20 ist somit flächenbündig in das Grundteil 14 im Bereich des frontseitig in vertikaler Richtung nach unten abgesetzten Podests angeordnet.

Darüber hinaus erstreckt sich die Blende 20 über die gesamte Tiefe dieses Podests 16 und auch des daran nach hinten anschließenden, schräg nach hinten und oben orientierten Oberflächenbereichs 18. Eine Frontseite 23 der Blende 20 bildet ein Teilstück des Frontrands 17.

Darüber hinaus ist in der Blende 20 eine Anzeigeeinheit 24 ausgebildet, mittels welcher eine symbolhafte Darstellung einer Anzeige eines Feuchtegehalts in dem Frischhaltebehälter 8 darstellbar ist. Dazu sind im Ausführungsbeispiel Symbole an demjenigen Bereich der Blende 20 ausgebildet, der sich durch den Oberflächenbereich 18 schräg nach oben und hinten orientiert. Im Ausführungsbeispiel sind drei verschiedene Objektelementen bzw. Objekte 25, 26 und 27 dargestellt, die mit drei verschiedenen expliziten Stellungen des Deckels 9 relativ zur Schublade 15 einhergehen. Damit sind auch symbolhaft diese jeweilige Deckelstellungen spezifizierenden und damit einhergehenden Feuchtegehalte in dem Frischhaltebehälter 8 charakterisiert. Die Objekte 25 bis 27 können dabei auf die Blende aufgedruckt sein.

Darüber hinaus ist das Bedienelement 13 zu erkennen, welches in Tiefenrichtung betrachtet zwischen dem Frontrand 17 und dem Oberflächenbereich 18 positioniert ist und somit von oben entsprechend zugänglich ist. Durch Betätigen des Bedienelements 13 wird über eine insbesondere ausschließlich mechanische Wechselwirkung und Kopplung der Deckel 9 verstellt. Der Deckel 9 kann auch an einer Lagervorrichtung 12, die ausschließlich an den Wänden 3a und 3b ausgebildet ist, gelagert sein. Er kann dazu in einer Hub- und Schiebebewegung positionell verstellt werden. Dazu können entsprechende Lagerelemente der Lagervorrichtung 12 schräg nach hinten und oben an den Wänden 3a und 3b orientiert angeordnet sein.

Mit der Verstellung des Deckels 9 relativ zur Schublade 15 wird dann auch der Feuchtegehalt im Frischhaltebehälter 8 verändert. Im Ausführungsbeispiel ist vorgesehen, dass automatisch mit der Verstellung des Deckels 9 auch die symbolhafte Anzeige des Feuchtegehalts sich ändert und dazu zumindest eines der Objekte 25 bis 27 farblich unterschiedlich gekennzeichnet wird. Dazu kann beispielsweise ein Farbschieber automatisch mit der Betätigung des Bedienelements 13 gekoppelt verschoben werden und dazu das Objekt farblich hinterlegt werden. Dadurch kann ein Beobachter dann intuitiv und sofort wahrnehmbar die Information des symbolhaften Feuchtegehalts durch die Farbinformationen und definierte Hinterlegung erkennen. Wird dann durch Betätigen des Bedienelements 13 die Stellung des Deckels 9 wieder verändert, verändert sich vorzugsweise dann auch automatisch wieder die farbliche Kennzeichnung eines oder mehrerer der Objekte 25 bis 27.

In Fig. 3 ist in einer perspektivischen Darstellung eine alternative Ausgestaltung der Trennwand 11 gezeigt. Im Unterschied zur Ausgestaltung in Fig. 2 ist hier die Blende 20 über die gesamte Breite der Trennwand 11 ausgebildet. Darüber hinaus ist hier vorgesehen, dass sich das Bedienelement 13, welches in der Blende 20 eingebettet ist, über den Frontrand 17 und somit auch den Frontrand 23 nach vorne erhaben erstreckt und somit frontseitig an seiner Mantelseite zugänglich und berührbar ist. Die Mantelseite 13a ist somit segmentartig nach vorne hin freiliegend.

Darüber hinaus können als Objekte 25, 26 und 27 geometrische Aussparungen, wie beispielsweise Rechtecke, in einer Reihe nebeneinander angeordnet ausgebildet sein und dahinterliegend ein Farbschieber angeordnet sein, der insbesondere auch gekoppelt mit dem Bedienelement 13 und abhängig von dessen Betätigung verschiebbar ist. Auch dadurch können dann durch die farbliche Kennzeichnung dieser geometrischen Formen zugeordnete individuelle symbolhafte Informationen über den Feuchtegehalt in dem Frischhaltebehälter 8 vermittelt werden.

Es kann vorgesehen sein, dass die Blende 20 aus einem transparenten Material, beispielsweise Glas, oder einem Kunststoff ausgebildet ist. Die Blende 20 kann in dem Grundteil 14 eingeschnappt oder verrastet sein oder aufgesteckt sein. Durch die schräg nach hinten und oben orientierte Anordnung des Oberflächenbereichs 18 wird quasi auch eine Präsentationsschräge für die Anzeigeeinheit ausgestaltet.

In Fig. 4 ist ein einer perspektivischen Schnittdarstellung ein Beispiel der Trennwand 11 dargestellt. Das Podest 16 weist die Oberseite 22 auf, die in vertikaler Richtung und somit in y-Richtung niedriger liegt als die Oberseite 19 eines Wandteils 28 der Trennwand 11. Die Oberseite 22 ist rechteckig und erstreckt sich in der horizontalen x-z-Ebene.

Das Wandteil 28 stellt denjenigen Bereich der Trennwand 11 dar, der in Tiefenrichtung an das Podest 16 nach hinten anschließt. Ein hinterer Rand 16a bildet die hintere Grenze des Podests 16, wobei dieser hintere Rand 16a in den Oberflächenbereich 18 mündet bzw. daran angrenzt.

Wie in Fig. 4 zu erkennen ist, ist das Podest 16 in vertikaler Richtung bemessen dünner als das Wandteil 28, wobei dies dahingehend ausgebildet ist, dass im Ausführungsbeispiel sich das Wandteil 28 sowohl in positiver y-Richtung als auch in negativer y-Richtung jeweils weiter erstreckt, als das Podest 16.

In dem Wandteil 28 ist darüber hinaus auch zumindest ein Luftführungskanal 29 ausgebildet. Dieser ist darin integriert. Vorzugweise wird dabei Luft in einen hinteren Bereich in das Wandteil 28 und somit auch in diesen hinteren Bereich mündenden Luftführungskanal 29 eingebracht. An einem Übergang 30 zwischen dem Podest 16 und dem Wandteil 28 ist an einer Unterseite 32 eine Luftaustrittsöffnung 31 des Luftführungskanals 29 ausgebildet.

Durch die Oberseite 22 und den Oberflächenbereich 18 ist ein nach unten und nach hinten dadurch begrenzter Volumenraum 33 als Aufnahmeraum gebildet, in welchen bei geschlossener Tür 5 ein Türabsteller 34 (Fig. 1) sich hinein erstreckt. Der Türabsteller 34 überlappt somit in Tiefenrichtung und somit in z-Richtung mit dem Podest 16 und überlappt in vertikaler Richtung und somit in y-Richtung auch mit dem Wandteil 28. Wie in Fig. 4 beispielhaft angedeutet, bemisst sich das Podest 16 in z-Richtung vorzugsweise zwischen 80 mm und 150 mm, insbesondere zwischen 90 mm und 110 mm, insbesondere 100 mm.

### Bezugszeichenliste

- 1: Haushaltskältegerät
- 2: Korpus
- 3: Innenbehälter
- 3a: vertikale Seitenwand
- 3b: vertikale Seitenwand
- 4: Kühlraum
- 5: Gefrierraum
- 6: Tür
- 7: Gefrierraumtür
- 8: Frischhaltebehälter
- 9: Deckel
- 10: Abdeckung
- 11: Trennwand
- 12: Lagerungsvorrichtung
- 13: Bedienelement
- 13a: Mantelseite
- 14: Grundteil
- 15: Schublade
- 16: Podest
- 16a: hinterer Rand
- 17: Frontrand
- 18: Oberflächenbereich
- 19: Oberseite
- 20: Blende
- 21: Oberseite
- 22: Oberseite
- 23: Frontseite
- 24: Anzeigeeinheit
- 25: Symbol
- 26: Symbol
- 27: Symbol
- 28: Wandteil
- 29: Luftführungskanal
- 30: Übergang
- 31: Luftaustrittsöffnung
- 32: Unterseite
- 33: Aufnahmevolumen
- 34: Türabsteller

## Patentansprüche

1. Haushaltskältegerät (1) mit einem Innenraum (4, 5) zur Aufnahme von Lebensmitteln, der durch Wände (3a, 3b) eines Innenbehälters (3) begrenzt ist, und mit einer horizontal orientierten Trennwand (11), die in dem Innenraum (3) angeordnet ist, und mit einer Tür (5) zum Verschließen des Innenraums (4, 5), **dadurch gekennzeichnet, dass** die Trennwand (11) in einem in Tiefenrichtung des Haushaltskältegeräts (1) betrachtet vorderen Bereich ein nach unten abgesenktes Podest (16) aufweist, wobei es einen im Innenraum (4, 5) angeordneten Frischhaltebehälter (8) für Lebensmittel aufweist, der eine Schublade (15) und einen zum Abdecken der Schublade (15) angeordneten Deckel (9) aufweist, welcher mit einer Lagerungsvorrichtung (12) zum Öffnen und Schließen der Schublade (15) im Innenraum (4, 5) anhebbar und absenkbar gelagert ist, und die Trennwand (11) direkt oberhalb dem Deckel (9) angeordnet ist, und wobei es ein Bedienelement (13) aufweist, mit welchem der Deckel (9) betätigbar ist, und das Bedienelement (13) an dem Podest (16) angeordnet ist.

2. Haushaltskältegerät (1) nach Anspruch 1, **dadurch gekennzeichnet, dass** sich das Podest (16) über die gesamte Breite der Trennwand (11) erstreckt.

3. Haushaltskältegerät (1) nach Anspruch 1 oder 2, **dadurch gekennzeichnet, dass** eine Oberseite (22) des Podests (16) mit einem hinteren Rand (16a) an einen schräg nach oben und hinten orientierten Oberflächenbereich (18) der Trennwand (11) angrenzt.

4. Haushaltskältegerät (1) nach Anspruch 3, **dadurch gekennzeichnet, dass** sich der hintere Rand (16a) parallel zu einem Frontrand (17) erstreckt.

5. Haushaltskältegerät (1) nach Anspruch 3 oder 4, **dadurch gekennzeichnet, dass** sich der Oberflächenbereich (18) über die gesamte Breite der Trennwand (11) erstreckt.

6. Haushaltskältegerät (1) nach einem der Ansprüche 3 bis5, **dadurch gekennzeichnet, dass** durch das Podest (16) von unten und durch den Oberflächenbereich (18) von hinten ein Aufnahmevolumen (33) für einen Türabsteller (34) der Tür (5) im geschlossenen Zustand der Tür (5) begrenzt ist und sich der Türabsteller (34) in das Aufnahmevolumen (33) hinein streckt.

7. Haushaltskältegerät (1) nach einem der vorhergehenden Ansprüche, **dadurch gekennzeichnet, dass** ein in Tiefenrichtung nach hinten an das Podest (16) anschließendes Wandteil (28) der Trennwand (11) in vertikaler Richtung dicker ausgebildet ist, als das Podest (16).

8. Haushaltskältegerät (1) nach Anspruch 7, **dadurch gekennzeichnet, dass** in dem Wandteil (28) Luftführungskanäle (29) für Kühlluft ausgebildet sind.

9. Haushaltskältegerät (1) nach Anspruch 8, **dadurch gekennzeichnet, dass** zumindest eine Luftausströmöffnung (31) an einer Unterseite (32) der Trennwand (11) an einem Übergang (30) zwischen dem Podest (16) und dem Wandteil (28) ausgebildet ist.

10. Haushaltskältegerät (1) nach einem der vorhergehenden Ansprüche, **dadurch gekennzeichnet, dass** die Trennwand (11) zumindest bereichsweise eine Hülle aufweist, die mit einem thermisch isolierenden Material gefüllt ist.

## Claims

1. Household refrigeration appliance (1) with an interior (4, 5) for receiving foodstuffs, which is delimited by walls (3a, 3b) of an inner container (3), and with a horizontally oriented dividing wall (11), which is arranged in the interior (3), and with a door (5) for closing off the interior (4, 5), **characterised in that** the dividing wall (11), in a front region when viewed in the depth direction of the household refrigeration appliance (1), has a platform (16) lowered downwards, wherein it has a keep-fresh container (8) for foodstuffs arranged in the interior (4, 5), which has a drawer (15) and a lid (9) arranged for covering the drawer (15), which is mounted such that it can be raised and lowered for opening and closing the drawer (15) in the interior (4, 5), and the dividing wall (11) is arranged directly above the lid (9), and wherein it has an operating element (13), with which the lid (9) can be actuated, and the operating element (13) is arranged on the platform (16).

2. Household refrigeration appliance (1) according to claim 1, **characterised in that** the platform (16) extends over the entire width of the dividing wall (11).

3. Household refrigeration appliance (1) according to claim 1 or 2, **characterised in that** an upper side (22) of the platform (16), with a rear edge (16a), borders on a surface region (18) of the separating wall (11) oriented obliquely upwards and backwards.

4. Household refrigeration appliance (1) according to claim 3, **characterised in that** the rear edge (16a) extends in parallel with a front edge (17).

5. Household refrigeration appliance (1) according to claim 3 or 4, **characterised in that** the surface region (18) extends over the entire width of the dividing wall (11).

6. Household refrigeration appliance (1) according to one of claims 3 to 5, **characterised in that** a receiving volume (33) for a door rack (34) of the door (5) is delimited from below by the platform (16) and from behind by the surface region (18) in the closed state of the door (5), and the door rack (34) extends into the receiving volume (33).

7. Household refrigeration appliance (1) according to one of the preceding claims, **characterised in that** a wall part (28) of the dividing wall (11), which follows the platform (16) to the rear in the depth direction, is embodied such that it is thicker in the vertical direction than the platform (16).

8. Household refrigeration appliance (1) according to claim 7, **characterised in that** air-guiding ducts (29) for cooling air are embodied in the wall part (28).

9. Household refrigeration appliance (1) according to claim 8, **characterised in that** at least one air discharge opening (31) is embodied on a lower side (32) of the dividing wall (11) at a transition (30) between the platform (16) and the wall part (28).

10. Household refrigeration appliance (1) according to one of the preceding claims, **characterised in that** the dividing wall (11), at least in regions, has an enclosure which is filled with a thermally insulating material.

## Revendications

1. Appareil frigorifique électroménager (1) ayant un espace intérieur (4, 5) pour le logement de denrées, délimité par les cloisons (3a, 3b) d'un réservoir intérieur (3), et ayant une cloison de séparation (11) orientée à l'horizontale disposée dans l'espace intérieur (3) et ayant une porte (5) pour la fermeture de l'espace intérieur (4, 5), **caractérisé en ce que** la cloison de séparation (11) comprend, dans une zone avant, si on l'observe dans le sens de la profondeur de l'appareil frigorifique électroménager, un palier (16) surbaissé, lequel comprend un compartiment fraîcheur (8) pour denrées disposé dans l'espace intérieur (4, 5), qui comprend un tiroir (15) et un couvercle (9) disposé pour recouvrir le tiroir (15), lequel est logé pouvant être levé ou abaissé dans l'espace intérieur par un dispositif de stockage (12) pour l'ouverture et la fermeture du tiroir (15) et la cloison de séparation (11) est disposée directement au-dessus du couvercle (9), et lequel comprend un élément de commande (13) grâce auquel le couvercle (9) peut être actionné et l'élément de commande est situé sur le palier (16).

2. Appareil frigorifique électroménager (1) selon la revendication 1, **caractérisé en ce que** le palier (16) s'étend sur toute la largeur de la cloison de séparation (11).

3. Appareil frigorifique électroménager (1) selon la revendication 1 ou 2, **caractérisé en ce qu'**un côté supérieur (22) du palier (16) est contigu avec une arête arrière (16a) sur une zone de surface supérieure (18) de la cloison de séparation (11) orientée en oblique vers le haut et l'arrière.

4. Appareil frigorifique électroménager (1) selon la revendication 3, **caractérisé en ce que** l'arête arrière (16a) s'étend parallèlement à une arête frontale (17).

5. Appareil frigorifique électroménager (1) selon la revendication 3 ou 4, **caractérisé en ce que** la zone de surface supérieure (18) s'étend sur toute la largeur de la cloison de séparation (11).

6. Appareil frigorifique électroménager (1) selon l'une des revendications 3 à 5, **caractérisé en ce qu'**un volume de logement (33) pour un balconnet (34) de la porte (5) est délimité, la porte (5) étant fermée, par le palier (16) du dessous et par la zone de surface supérieure (18) de l'arrière, et que le balconnet (34) s'étend jusqu'à l'intérieur du volume de logement (33).

7. Appareil frigorifique électroménager (1) selon l'une des revendications précédentes, **caractérisé en ce qu'**une partie de cloison (28) de la cloison de séparation (11) est réalisée à la suite du palier (16), dans le sens de la profondeur vers l'arrière, plus épaisse que le palier (16) dans la direction verticale.

8. Appareil frigorifique électroménager (1) selon la revendication 7, **caractérisé en ce que** des canalisations de conduite d'air (29) pour de l'air réfrigéré sont réalisées dans la partie de cloison (28).

9. Appareil frigorifique électroménager (1) selon la revendication 8, **caractérisé en ce qu'**au moins un orifice pour l'évacuation d'air (31) est réalisé sur un côté inférieur (32) de la cloison de séparation (11) sur une jonction (30) entre le palier (16) et la partie de cloison (28).

10. Appareil frigorifique électroménager (1) selon l'une des revendications précédentes, **caractérisé en ce que** la cloison de séparation (11) comprend au moins par endroits une enveloppe remplie d'une matière thermo-isolante.
